# EUROPÄISCHE PATENTSCHRIFT

(11) **EP 2 382 350 B1**
(45) Veröffentlichungstag und Bekanntmachung des Hinweises auf die Patenterteilung: **20.02.2013**
(21) Anmeldenummer: 09799577.3
(22) Anmeldetag: 07.12.2009
(51) Int. Cl.: D06F 79/02

(54) **BÜGELEISEN-ABSTELLVORRICHTUNG SOWIE BÜGELVORRICHTUNG MIT EINER SOLCHEN BÜGELEISEN-ABSTELLVORRICHTUNG**
IRON REST, AND IRONING SYSTEM HAVING SUCH AN IRON REST
DISPOSITIF D'APPUI POUR FER À REPASSER, ET SYSTÈME DE FER À REPASSER MUNI D'UN TEL DISPOSITIF D'APPUI

(30) Priorität: 23.12.2008 ES 200900095
(43) Veröffentlichungstag der Anmeldung: 02.11.2011
(73) Patentinhaber: BSH Bosch und Siemens Hausgeräte GmbH, 81739 München (DE)
(72) Erfinder: NOGUEIRA MORAZA, Jesus Maria, E-01007 Vitoria (ES)
(86) Internationale Anmeldenummer: PCT/EP2009/066539
(87) Internationale Veröffentlichungsnummer: WO 2010/072558

(56) Entgegenhaltungen:
- EP-A2- 0 682 144
- FR-A- 1 030 911
- US-A- 2 879 021

## Beschreibung

### TECHNISCHES GEBIET

Die vorliegende Erfindung betrifft eine Bügeleisen-Abstellvorrichtung nach dem Oberbegriff des Patentanspruchs 1, deren Verwendung als Teil einer Bügelvorrichtung sowie eine Bügelvorrichtung mit einer solchen Bügeleisen-Abstellvorrichtung.

### STAND DER TECHNIK

Eine gattungsnahe Bügeleisen-Abstellvorrichtung geht beispielsweise aus der US 2,879,021 A hervor.

Aus der EP 1 709 235 A1 ist eine Bügeleisen-Abstellvorrichtung bekannt, mit einem Bügelsohlen-Abstellbereich für die Bügelsohle des Bügeleisens, sowie einem drehbaren Verriegelungselement zum Fixieren und Verriegeln des Bügeleisens an der Abstellvorrichtung. Das drehbare Verriegelungselement ist ein beweglicher Bügel, welcher zum Fixieren und Verriegeln des Bügeleisens über einen vorderen, oberen Gehäusebereich des Bügeleisens schwenkbar ist. Ein solches Verriegelungselement ist konstruktiv recht aufwändig und muss genau auf die Form des vorderen, oberen Gehäusebereichs des Bügeleisens abgestimmt sein, um das Bügeleisen sicher zu fixieren. Die Bügeleisen-Abstellvorrichtung ist daher nur für ein konkretes Bügeleisen-Modell verwendbar.

Aus der EP 0 682 144 A2 ist eine Bügeleisen-Abstellvorrichtung für Bügeleisen, die eine nutenartige Ausnehmung zwischen einem oberen Randbereich einer Bügelsohle und einem über der Bügelsohle angeordneten Gehäuseteil aufweisen, bekannt, mit einem Bügelsohlen-Abstellbereich für die Bügelsohle des Bügeleisens, sowie einem hinteren, beweglichen, hakenartigen Verriegelungselement, und zwei feststehenden, einander gegenüberliegenden, vorderen und seitlichen Vorsprüngen. Das bewegliche, hakenartige Verriegelungselement ist einem hinteren Teil der Bügelsohle zugeordnet und weist einen Betätigungsmechanismus auf. Die feststehenden Vorsprünge sind jeweils einem vorderen, seitlichen Bereich der Bügelsohle zugeordnet. Zum Fixieren und Verriegeln des Bügeleisens an der Abstellvorrichtung wird zunächst der vordere Teil der Bügelsohle so in die Abstellvorrichtung gesteckt, dass die feststehenden, vorderen Vorsprünge jeweils in die nutenartige Ausnehmung der Bügelsohle greifen. Dann wird der hintere Teil der Bügelsohle auf den Betätigungsmechanismus abgesenkt, wodurch das bewegliche, hakenartige Verriegelungselement an einem hinteren Bereich der Bügelsohle in die nutenartige Ausnehmung eingreift. Somit ist das Bügeleisen an der Abstellvorrichtung fixiert und verriegelt. Das bewegliche, hakenartige Verriegelungselement mit seinem Betätigungsmechanismus ist konstruktiv relativ aufwändig und teuer. Die Bügeleisen-Abstellvorrichtung ist zudem darauf beschränkt, nur Bügeleisen mit einer einzigen Bügelsohlen-Größe und - form aufzunehmen.

Bügeleisen-Abstellvorrichtungen mit feststehenden, vorderen bzw. mittleren seitlichen Vorsprünge, ähnlich wie sie die EP 0 682 144 A2 offenbart, die jedoch über die gesamte Höhe der Bügelsohle greifen, sind aus der US 2 405 270, der US 2, 486, 448 sowie der US 2 529 132 bekannt.

Im Übrigen sei noch auf die FR 1 030 911 A hingewiesen.

### DARSTELLUNG DER ERFINDUNG

Der Erfindung liegt die Aufgabe beziehungsweise das technische Problem zugrunde, eine Bügeleisen-Abstellvorrichtung zu schaffen, an der auch Bügeleisen mit unterschiedlichen Größen und Formen bzw. Umrissformen der Bügelsohle sicher fixiert und verriegelt werden können; ferner soll eine Bügelvorrichtung mit einer solchen Bügeleisen-Abstellvorrichtung bereit gestellt werden.

Diese Aufgabe wird gemäß einem ersten Aspekt gelöst durch eine erfindungsgemäße Bügeleisen-Abstellvorrichtung mit den Merkmalen des Anspruchs 1.

Diese Bügeleisen-Abstellvorrichtung für Bügeleisen, die eine nutenartige Ausnehmung zwischen einem oberen Randbereich einer Bügelsohle und einem über der Bügelsohle angeordneten Gehäuseteil oder in einem Bügelsohlenrand oder in einem Gehäuseteil aufweisen, ist versehen mit: einem Bügelsohlen-Abstellbereich für die Bügelsohle des Bügeleisens, sowie mindestens zwei einander gegenüberliegenden, beweglichen Bügelsohlen-Verriegelungselementen zum Fixieren und Verriegeln des Bügeleisens über seine Bügelsohle und/oder ein Gehäuseteil an der Abstellvorrichtung, wobei die beweglichen Bügelsohlen-Verriegelungselemente zwei unterschiedlichen Seiten der Bügelsohle zugeordnet und relativ zueinander variabel verstellbar sind, zeichnet sich dadurch aus, dass die Bügelsohlen-Verriegelungselemente drehbare Bügelsohlen-Verriegelungselemente sind, welche
- zum Fixieren und Verriegeln des Bügeleisens an der Abstellvorrichtung in formschlüssigen Eingriff mit der nutenartigen Ausnehmung drehbar sind, und
- zum Entriegeln und Loslösen des Bügeleisens außer Eingriff mit der nutenartigen Ausnehmung drehbar sind.

Die erfindungsgemäße Bügeleisen-Abstellvorrichtung kann auch mehr als zwei solcher beweglichen Bügelsohlen-Verriegelungselemente aufweisen.

Dadurch, dass die Bügelsohlen-Verriegelungselemente beweglich ausgebildet, zwei unterschiedlichen Seiten der Bügelsohle zugeordnet und relativ zueinander variabel verstellbar sind, ist es möglich, auch Bügeleisen mit unterschiedlichen Größen und Formen bzw. Umrissformen der Bügelsohle sicher an der Abstellvorrichtung zu fixieren und zu verriegeln. Die Erfinder haben in diesem Zusammenhang erkannt, dass bei Bügeleisen (insbesondere, wenn diese vom gleichen Hersteller stammen) die Bügelsohlen, obwohl sie eine unterschiedliche Umrissform und Größe aufweisen, meist gleichartig geformt sind oder sogar gleiche Abmessungen in denjenigen Bereichen aufweisen, die zum Fixieren und Verriegeln einer Bügelsohle an der Abstellvorrichtung genutzt werden können. Die vorliegende Erfindung kann sich diesen Umstand zunutze machen, da die variabel verstellbaren Verriegelungselemente dann in der Regel nur auf eine oder einige wenige Abmessungen von bestimmten Teilbereichen der Bügelsohle abgestimmt werden müssen, während sie aufgrund der variablen Verstellbarkeit leicht an unterschiedliche Größen und Formen bzw. Umrissformen der Bügelsohle anpassbar sind. Somit kann die erfindungsgemäße Bügeleisen-Abstellvorrichtung für unterschiedliche Bügeleisen verwendet werden.

Weitere bevorzugte und vorteilhafte Ausgestaltungsmerkmale der erfindungsgemäßen Bügeleisen-Abstellvorrichtung sind Gegenstand der abhängigen Ansprüche 2 bis 6, die ihre Stütze in der nachfolgenden Beschreibung und den Zeichnungen finden.

Die der Erfindung zugrunde liegende Aufgabe wird gemäß einem zweiten Aspekt gelöst durch die Verwendung einer erfindungsgemäßen Abstellvorrichtung als Teil einer Bügelvorrichtung (siehe Anspruch 7) bzw. durch eine erfindungsgemäße Bügelvorrichtung mit den Merkmalen des Anspruchs 8. Diese Bügelvorrichtung, insbesondere eine Dampfbügelstation, umfasst ein Bügeleisen, insbesondere ein Dampf-Bügeleisen, sowie eine Bügeleisen-Abstellvorrichtung nach einem der Ansprüche 1 bis 6.

Mit der erfindungsgemäßen Verwendung bzw. Bügelvorrichtung sind im Wesentlichen die gleichen Vorteile erzielbar, die bereits weiter oben in Zusammenhang mit der erfindungsgemäßen Bügeleisen-Abstellvorrichtung erläutert wurden.

Bevorzugte Ausführungsbeispiele der Erfindung mit zusätzlichen Ausgestaltungsdetails und weiteren Vorteilen sind nachfolgend unter Bezugnahme auf die beigefügten Zeichnungen näher beschrieben und erläutert.

### KURZE BESCHREIBUNG DER ZEICHNUNGEN

Es zeigt:
- Fig. 1: eine schematische Perspektivansicht einer erfindungsgemäßen Bügeleisen-Abstellvorrichtung gemäß einer ersten Ausführungsform;
- Fig. 2: eine schematische Perspektivansicht eines Teilbereichs der erfindungsgemäßen Bügeleisen-Abstellvorrichtung von Fig. 1 mit einem darauf abgestellten Bügeleisen;
- Fig. 3: eine schematische Querschnittsansicht entlang der Linie III-III in Fig. 2 durch einen wesentlichen Teil der erfindungsgemäßen Bügeleisen-Abstellvorrichtung und durch einen Randbereich eines darauf abgestellten Bügeleisens, in einem ersten Zustand;
- Fig. 4: eine schematische Querschnittsansicht entlang der Linie III-III in Fig. 2 durch einen wesentlichen Teil der erfindungsgemäßen Bügeleisen-Abstellvorrichtung und durch einen Randbereich eines darauf abgestellten Bügeleisens, in einem zweiten Zustand; und
- Fig. 5: eine schematische Querschnittsansicht durch einen wesentlichen Teil einer erfindungsgemäßen Bügeleisen-Abstellvorrichtung gemäß einer zweiten Ausführungsform.

### DARSTELLUNG VON BEVORZUGTEN AUSFÜHRUNGSBEISPIELEN

In der **Fig. 1** ist eine schematische Perspektivansicht einer erfindungsgemäßen Bügeleisen-Abstellvorrichtung 2 gemäß einer ersten Ausführungsform gezeigt. Diese Abstellvorrichtung 2 für Bügeleisen bzw. Dampfbügeleisen, welche eine nutenartige Ausnehmung zwischen einem oberen Randbereich einer Bügelsohle und einem über der Bügelsohle angeordneten Gehäuseteil oder in einem Bügelsohlenrand oder in einem Gehäuseteil aufweisen, besitzt einen Bügelsohlen-Abstellbereich 4 mit einer Abstellebene E für die Bügelsohle des Bügeleisens. Diese Abstellebene E ist im vorliegenden Beispiel durch eine schräge Abstellfläche 6 gebildet. Sie kann jedoch auch durch eine Vielzahl von punktuellen Stell- oder Stützflächen gebildet sein. Die Abstellvorrichtung 2 weist zwei einander gegenüberliegende, bewegliche Bügelsohlen-Verriegelungselemente 8 (nachfolgend kurz Verriegelungselemente 8 genannt) zum Fixieren und Verriegeln des Bügeleisens über seine Bügelsohle und/oder ein Gehäuseteil an der Abstellvorrichtung 2 auf. Die Verriegelungselemente 8 sind zwei unterschiedlichen Seiten der Bügelsohle zugeordnet, d.h. hier dem linken und rechten mittleren bis vorderen Seitenrand der Bügelsohle. Sie sind ferner relativ zueinander variabel und unabhängig voneinander verstellbar.

Wie in der Zeichnung erkennbar ist, sind die Verriegelungselemente 8 als drehbare Verriegelungselemente 8 in Form eines exzentrischen Dreh-Knopfes oder einer exzentrischen Dreh-Scheibe ausgestaltet, was die Verstellbarkeit der Verriegelungselemente 8 gewährleistet. Die Verriegelungselemente 8 sind in diesem Fall um eine im Wesentlichen senkrecht zur Abstellebene E bzw. Abstellfläche 6 verlaufende Drehachse A und im Wesentlichen parallel zur Abstellebene E bzw. Abstellfläche 6 beweglich. Die Ränder der Verriegelungselemente 8 sind geriffelt oder mit einer anderen rauen Oberflächenstruktur versehen, um ihre sichere Betätigung zu erleichtern.

Die Abstellvorrichtung 2 ist des Weiteren mit einem Zusatz-Fixierungselement 10 für die Bügelsohle ausgestattet. In diesem Beispiel ist das Zusatz-Fixierungselement 10 ein feststehendes Element in Form eines Anschlags, welcher dem hinteren (oder hinteren seitlichen) Rand der Bügelsohle bzw. der Rückseite des Bügeleisen-Gehäuses zugeordnet ist.

**Fig. 2** zeigt eine schematische Perspektivansicht der erfindungsgemäßen Abstellvorrichtung von Fig. 1 mit einem darauf abgestellten Bügeleisen 12. Das Bügeleisen 12 liegt hierbei mit der Unterseite seiner Bügelsohle 14 auf der Abstellebene E bzw. der Abstellfläche 6 auf und ist mittels der drehbaren Verriegelungselemente 8 und des Zusatz-Fixierungselementes 10 an der Abstellvorrichtung 2 fixiert und verriegelt. Ein Benutzer, welcher das Bügeleisen 12 an seinem Griff (nicht gezeigt) hält, kann somit bei Bedarf sowohl das Bügeleisen 12 als auch die Abstellvorrichtung 2 zusammen bewegen und transportieren.

Das Fixieren und Verriegeln des Bügeleisens 12 sowie weitere Details der drehbaren Verriegelungselemente 8 werden nachfolgend unter Bezugnahme auf die Fig. 3 und 4 näher erläutert.

**Fig. 3** zeigt hierbei eine schematische Querschnittsansicht entlang der Linie III-III in Fig. 2 durch einen wesentlichen Teil der erfindungsgemäßen Bügeleisen-Abstellvorrichtung 2 und durch einen Randbereich des darauf abgestellten Bügeleisens 12, in einem ersten Zustand, in dem das Bügeleisen 12 lediglich lose auf der Abstellebene E bzw. Abstellfläche 6 abgestellt, jedoch noch nicht fixiert und verriegelt ist. **Fig. 4** wiederum zeigt eine schematische Querschnittsansicht entlang der Linie III-III in Fig. 2 in einem zweiten Zustand, in dem das Bügeleisen 12 fixiert und verriegelt ist.

Wie in der Fig. 3 und 4 zu erkennen ist, besitzen die drehbaren Verriegelungselemente 8 einen Schaft 8a sowie einen oberhalb des Schaftes 8a angeordneten scheibenförmigen oder plattenförmigen Bereich 8b. Die Höhe H des Schaftes 8a gemessen zwischen der Oberseite der Abstellebene E und der Unterseite des scheibenförmigen Bereichs 8b ist in diesem Beispiel geringfügig höher als die Dicke D des Randes 14a der Bügelsohle 14, welcher dem Verriegelungselement 8 zugeordnet ist. Die Dicke d1 des scheibenförmigen Bereichs 8b ist geringfügig kleiner als die Breite b der nutenartige Ausnehmung 16, die sich in diesem Beispiel zwischen dem oberen Randbereich 14b der Bügelsohle 14 und dem über der Bügelsohle 14 angeordneten Gehäuseteil 18 des Bügeleisens 12 befindet (siehe auch Fig. 2).

Ausgehend von dem in Fig. 3 gezeigten Zustand, wird das jeweilige Verriegelungselement 8 zum Fixieren und Verriegeln des Bügeleisens 12 an der Abstellvorrichtung 2 in formschlüssigen Eingriff mit der nutenartigen Ausnehmung 16 gedreht. Der scheibenförmige Bereich 8b greift hierbei mit einer Spielpassung in die nutenartige Ausnehmung 16 ein (siehe Fig. 4). Zusammen mit dem Zusatz-Fixierungselement 10 bilden die Verriegelungselemente 8 dann in diesem Beispiel eine Art Drei-Punkte-Befestigung der Bügelsohle 14. Zum Entriegeln und Loslösen des Bügeleisens 12 bzw. seiner Bügelsohle 14 kann das jeweilige Verriegelungselement 8 mit seinem scheibenförmigen Bereich 8b wieder außer Eingriff mit der nutenartigen Ausnehmung 16 gedreht werden. Dann kann das Bügeleisen 12 von der Abstellebene E bzw. Abstellfläche 6 abgehoben und (zum Beispiel zur Durchführung eines Bügelvorgangs) von der Abstellvorrichtung 2 entfernt werden.

Die Abstellvorrichtung 2 ist im vorliegenden Ausführungsbeispiel als Teil einer Basisstation einer Dampfbügelstation ausgebildet. Als Basisstation soll hierbei dasjenige Teil der Dampfbügelstation verstanden werden, welches üblicherweise einen Behälter für eine Verdampfungsflüssigkeit sowie ein Dampferzeugungssystem aufweist und mit dem Dampfbügeleisen über einen Versorgungsschlauch verbunden ist. Die Erfindung ist jedoch selbstverständlich nicht auf eine derartige Variante beschränkt. Die Abstellvorrichtung 2 kann z.B. auch Teil eines Bügelbretts sein oder eine reine Abstell- oder Verstauvorrichtung ohne weitere Zusatzfunktionen sein. Im vorliegenden Beispiel bildet die Abstellvorrichtung 2 in Verbindung mit der Basisstation und dem Dampfbügeleisen eine erfindungsgemäße Bügelvorrichtung.

In der **Fig. 5** ist eine schematische Querschnittsansicht durch einen wesentlichen Teil einer erfindungsgemäßen Bügeleisen-Abstellvorrichtung gemäß einer zweiten Ausführungsform dargestellt. Diese Variante entspricht im Wesentlichen derjenigen gemäß den Fig. 1 bis 4. Jedoch ist bei der Ausführungsform nach Fig. 5 die nutenartige Ausnehmung 16 direkt in einem Rand der Bügelsohle 14 angeordnet.

Die Erfindung ist nicht auf die obigen Ausführungsbeispiele beschränkt. Im Rahmen des Schutzumfangs der Ansprüche können die erfindungsgemäße Bügeleisen-Abstellvorrichtung sowie die erfindungsgemäße Bügelvorrichtung vielmehr auch andere als die oben konkret beschriebenen Ausgestaltungsformen annehmen. Insbesondere können die verschiedenen erfindungsrelevanten Bestandteile der beschriebenen unterschiedlichen Ausführungsformen und/oder der jeweiligen Patentansprüche miteinander verbunden bzw. kombiniert werden.

Die Bügelsohlen-Verriegelungselemente können ein Vorspannelement aufweisen oder mit einem solchen zusammenwirken, welches die Bügelsohlen-Verriegelungselemente in eine Verriegelungsposition zwingt. Auch können die Bügelsohlen-Verriegelungselemente Rastmittel oder Feststellmittel aufweisen, welche die Verriegelungselemente jeweils in einer bestimmten Position halten. In mindestens einer Ausführungsvariante können die Bügelsohlen-Verriegelungselemente auch mechanisch miteinander gekoppelt sein, so dass bei Betätigung von einem Element gleichzeitig auch das andere betätigt wird. Ferner können die Bügelsohlen-Verriegelungselemente höhenverstellbar ausgebildet sein, so dass mit ein und denselben Bügelsohlen-Verriegelungselementen sowohl a) Bügeleisen, bei denen die nutenartige Ausnehmung zwischen einem oberen Randbereich der Bügelsohle und einem über der Bügelsohle angeordneten Gehäuseteil vorgesehen ist, als auch b) Bügeleisen, bei denen sich die nutenartige Ausnehmung in einem Bügelsohlenrand befindet, oder c) Bügeleisen, bei denen sich die nutenartige Ausnehmung in einem Gehäuseteil befindet, an der Abstellvorrichtung fixierbar und verriegelbar sind.

Das Zusatz-Fixierungselement kann ebenfalls beweglich ausgestaltet sein. Ferner ist es möglich, dass das Zusatz-Fixierungselement einem hinteren seitlichen Randbereich der Bügelsohle oder der Spitze der Bügelsohle zugeordnet ist. Das Zusatz-Fixierungselement kann wie die Bügelsohlen-Verriegelungselemente dazu ausgebildet und ausgelegt sein, mit der nutenartigen Ausnehmung der Bügelsohle in Eingriff zu treten. Alternativ dazu kann das Zusatz-Fixierungselement auch für einen Eingriff in oder eine Ankopplung an ein Gehäuseteil des Bügeleisens ausgestaltet sein.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

- 2: Bügeleisen-Abstellvorrichtung
- 4: Bügelsohlen-Abstellbereich
- 6: Abstellfläche
- 8: Drehbare Bügelsohlen-Verriegelungselemente
- 8a: Schaft
- 8b: Scheibenförmiger Bereich
- 10: Zusatz-Fixierungselement
- 12: Bügeleisen / Dampf-Bügeleisen
- 14: Bügelsohle
- 14a: Rand von 14
- 14b: Oberer Randbereich von 14
- 16: Nutenartige Ausnehmung
- 18: Gehäuseteil von 12

- A: Drehachse
- b: Breite von 16
- d1: Dicke von 8b
- D: Dicke von 14a
- E: Abstellebene
- H: Höhe von 8a

## Patentansprüche

1. Bügeleisen-Abstellvorrichtung (2) für Bügeleisen (12), die eine nutenartige Ausnehmung (16) zwischen einem oberen Randbereich (14b) einer Bügelsohle (14) und einem über der Bügelsohle (14) angeordneten Gehäuseteil (18) oder in einem Bügelsohlenrand oder in einem Gehäuseteil aufweisen, mit: einem Bügelsohlen-Abstellbereich (4) für die Bügelsohle (14) des Bügeleisens (12), sowie mindestens zwei einander gegenüberliegenden, beweglichen Bügelsohlen-Verriegelungselementen (8) zum Fixieren und Verriegeln des Bügeleisens (12) über seine Bügelsohle (14) und/oder ein Gehäuseteil an der Abstellvorrichtung (2), wobei die beweglichen Bügelsohlen-Verriegelungselemente (8) zwei unterschiedlichen Seiten der Bügelsohle (14) zugeordnet und relativ zueinander variabel verstellbar sind;
**dadurch gekennzeichnet, dass** die Bügelsohlen-Verriegelungselemente (8) drehbare Bügelsohlen-Verriegelungselemente (8) sind, welche
- zum Fixieren und Verriegeln des Bügeleisens (12) an der Abstellvorrichtung (2) in formschlüssigen Eingriff mit der nutenartigen Ausnehmung (16) drehbar sind, und
- zum Entriegeln und Loslösen des Bügeleisens (12) außer Eingriff mit der nutenartigen Ausnehmung (16) drehbar sind.

2. Abstellvorrichtung (2) nach Anspruch 1, **dadurch gekennzeichnet, dass** die drehbaren Bügelsohlen-Verriegelungselemente (8) als Dreh-Knopf oder Dreh-Scheibe, insbesondere als exzentrischer Dreh-Knopf oder Dreh-Scheibe ausgestaltet sind.

3. Abstellvorrichtung (2) nach Anspruch 1 oder 2, **dadurch gekennzeichnet, dass** der Bügelsohlen-Abstellbereich (4) eine Abstellebene (E) für die Bügelsohle (14) besitzt, und die drehbaren Bügelsohlen-Verriegelungselemente (8) um eine im Wesentlichen senkrecht zur Abstellebene (E) verlaufende Drehachse (A) und im Wesentlichen parallel zur Abstellebene (E) beweglich sind.

4. Abstellvorrichtung (2) nach einem oder mehreren der vorher genannten Ansprüche, **dadurch gekennzeichnet, dass** die Bügelsohlen-Verriegelungselemente (8) ein Vorspannelement aufweisen, welches die Bügelsohlen-Verriegelungselemente (8) in eine Verriegelungsposition zwingt.

5. Abstellvorrichtung (2) ach einem oder mehreren der vorher genannten Ansprüche, **dadurch gekennzeichnet, dass** diese mindestens ein Zusatz-Fixierungselement (10) für die Bügelsohle (14) oder ein Gehäuseteil aufweist, welches Zusatz-Fixierungselement (10) zusammen mit den mindestens zwei beweglichen Bügelsohlen-Verriegelungselementen (8) wenigstens eine Drei-Punkte-Befestigung der Bügelsohle (14) und/oder des Bügeleisens (12) bildet.

6. Abstellvorrichtung (2) nach einem oder mehreren der vorher genannten Ansprüche, **dadurch gekennzeichnet, dass** das Zusatz-Fixierungselement (10) ein feststehendes Element ist.

7. Verwendung einer Abstellvorrichtung (2) nach einem oder mehreren der vorher genannten Ansprüche als Teil einer Basisstation einer Dampfbügelstation oder Teil eines Bügelbretts.

8. Bügelvorrichtung, insbesondere eine Dampfbügelstation, umfassend ein Bügeleisen, insbesondere ein Dampf-Bügeleisen (12), sowie eine Bügeleisen-Abstellvorrichtung (2) nach einem der Ansprüche 1 bis 6.

## Claims

1. Iron support device (2) for irons (12), which have a groove-like recess (16) between an upper edge region (14b) of an ironing sole (14) and a housing part (18), which is arranged above the ironing sole (14), or in an ironing sole edge or in a housing part, with: an ironing sole support region (4) for the ironing sole (14) of the iron (12), as well as at least two mutually opposite movable ironing sole locking elements (8) for fixing and locking the iron (12), by way of its ironing sole (14) and/or a housing part, to the support device (2), wherein the movable ironing sole locking elements (8) are associated with two different sides of the ironing sole (14) and are variably adjustable relative to one another; **characterised in that** the ironing sole locking elements (8) are rotatable ironing sole locking elements (8) which
- are rotatable into mechanically positive engagement with the groove-like recess (16) for fixing and locking the iron (12) to the support device (2) and
- are rotatable out of engagement with the groove-like recess (16) for unlocking and releasing the iron (12).

2. Support device (2) according to claim 1, **characterised in that** the rotatable ironing sole locking elements (8) are designed as a rotary button or rotary disc, particularly as an eccentric rotary button or rotary disc.

3. Support device (2) according to claim 1 or 2, **characterised in that** the ironing sole support region (4) has a support plane (E) for the ironing sole (14) and the rotatable ironing sole locking elements (8) are movable about an axis (A) of rotation, which extends substantially perpendicularly to the support plane (E), and substantially parallelly to the support plane (E).

4. Support device (2) according to one of more of the preceding claims, **characterised in that** the ironing sole locking elements (8) comprise a biasing element which constrains the ironing sole locking elements (8) into a locking position.

5. Support device (2) according to one or more of the preceding claims, **characterised in that** this comprises at least one additional fixing element (10) for the ironing sole (14) or a housing part, which additional fixing element (10) forms together with the at least two movable ironing sole locking elements (8) at least a three-point fastening of the ironing sole (14) and/or of the iron (12).

6. Support device (2) according to one or more of the preceding claims, **characterised in that** the additional fixing element (10) is a stationary element.

7. Use of a support device (2) according to one or more of the preceding claims as part of a base station of a steam iron station or part of an ironing board.

8. Ironing device, particularly a steam ironing station, comprising a ironing board, particularly a steam iron (12), as well as an iron support device (2) according to any one of claims 1 to 6.

## Revendications

1. Dispositif de pose de fer à repasser (2) pour des fers à repasser (12) qui présentent un évidement (16) en forme de rainure entre une partie de bord supérieure (14b) d'une semelle de repassage (14) et une partie de boîtier (18) disposée au-dessus de la semelle de repassage (14) ou dans un bord de la semelle de repassage ou dans une partie de boîtier, comprenant : une zone de pose (4) de la semelle de repassage pour la semelle de repassage (14) du fer à repasser (12), ainsi qu'au moins deux éléments mobiles de blocage (8) de la semelle de repassage, disposés à l'opposé l'un de l'autre, destinés à fixer et bloquer le fer à repasser (12) sur le dispositif de pose (2) par l'intermédiaire de sa semelle de repassage (14) et/ou d'une partie de boîtier (2), les éléments mobiles de blocage (8) de la semelle de repassage étant attribués à deux côtés différents de la semelle de repassage (14) et étant réglables de manière variable l'un par rapport à l'autre ;
**caractérisé en ce que** les éléments de blocage (8) de la semelle de repassage sont des éléments rotatifs de blocage (8) de la semelle de repassage, lesquels
- sont rotatifs en étant en prise par adhérence de forme avec l'évidement (16) en forme de rainure dans le but de fixer et bloquer le fer à repasser (12) sur le dispositif de pose, et
- sont rotatifs en étant détachés de l'évidement (16) en forme de rainure dans le but de débloquer et détacher le fer à repasser (12).

2. Dispositif de pose (2) selon la revendication 1, **caractérisé en ce que** les éléments rotatifs de blocage (8) de la semelle de repassage sont réalisés comme bouton rotatif ou disque rotatif, notamment comme bouton rotatif ou disque rotatif excentrique.

3. Dispositif de pose (2) selon la revendication 1 ou 2, **caractérisé en ce que** la zone de pose (4) de la semelle de repassage possède un plan de pose (E) pour la semelle de repassage (14), et **en ce que** les éléments rotatifs de blocage (8) de la semelle de repassage sont déplaçables autour d'un axe de rotation (A) s'étendant essentiellement perpendiculairement au plan de pose (E) et essentiellement parallèlement au plan de pose (E).

4. Dispositif de pose (2) selon l'une quelconque ou plusieurs des revendications précédentes, **caractérisé en ce que** les éléments de blocage (8) de la semelle de repassage présentent un élément de précontrainte, lequel force les éléments de blocage (8) de la semelle de repassage dans une position de blocage.

5. Dispositif de pose (2) selon l'une quelconque ou plusieurs des revendications précédentes, **caractérisé en ce que** celui-ci présente au moins un élément de fixation supplémentaire (10) pour la semelle de repassage (14) ou une partie de boîtier, lequel élément de fixation supplémentaire (10), en coopération avec les au moins deux éléments mobiles de blocage (8) de la semelle de repassage, forme au moins une fixation à trois points de la semelle de repassage (14) et/ou du fer à repasser (12).

6. Dispositif de pose (2) selon l'une quelconque ou plusieurs des revendications précédentes, **caractérisé en ce que** l'élément de fixation supplémentaire (10) est un élément stationnaire.

7. Utilisation d'un dispositif de pose (2) selon l'une quelconque ou plusieurs des revendications précédentes en tant que partie d'une station de base d'une station de repassage à vapeur ou partie d'une planche à repasser.

8. Dispositif de repassage, notamment station de repassage à vapeur, comprenant un fer à repasser, notamment un fer à repasser à vapeur (12), ainsi qu'un dispositif de pose de fer à repasser (2) selon l'une quelconque des revendications 1 à 6.
